# EUROPÄISCHE PATENTSCHRIFT

(11) **EP 2 394 114 B1**
(45) Veröffentlichungstag und Bekanntmachung des Hinweises auf die Patenterteilung: **12.03.2014**
(21) Anmeldenummer: 10701838.4
(22) Anmeldetag: 18.01.2010
(51) Int. Cl.: F25D 23/06, F25D 27/00, F25D 29/00

(54) **HAUSHALTSKÜHLGERÄT MIT EINEM AUFNAHMERAUM**
HOUSEHOLD REFRIGERATION DEVICE HAVING A RECEIVING CHAMBER
REFRIGERATEUR MENAGER A COMPARTIMENT DE RECEPTION

(30) Priorität: 06.02.2009 DE 102009000667
(43) Veröffentlichungstag der Anmeldung: 14.12.2011
(73) Patentinhaber: BSH Bosch und Siemens Hausgeräte GmbH, 81739 München (DE)
(72) Erfinder: HANF, Udo, 89428 Syrgenstein (DE); JUNG, Carsten, 89537 Giengen (DE); ZIEGLER, Martin, 89542 Herbrechtingen (DE)
(86) Internationale Anmeldenummer: PCT/EP2010/050504
(87) Internationale Veröffentlichungsnummer: WO 2010/089177

(56) Entgegenhaltungen:
- EP-A1- 0 892 230
- DE-A1-102004 045 475
- DE-A1-102006 012 923

## Beschreibung

Die Erfindung betrifft ein Haushaltskühlgerät mit zumindest einem Aufnahmeraum für zu kühlendes Gut nach dem Oberbegriff des Anspruchs 1.

Es sind sowohl Einbaukühl- und/oder Gefrierschränke als auch allein aufstellbare Kühl- und/oder Gefrierschränke, die hier alle unter dem Begriff Haushaltskühlgerät zusammengefaßt sind, mit einem oder mehreren Aufnahmeräumen für zu kühlendes Gut bekannt. Für solche Aufnahmeräume können je nach Anforderung unterschiedliche Betriebstemperaturen bis hin zu einer Tiefkühlung des darin zu lagernden Guts vorgesehen sein. Die Aufnahmeräume weisen häufig für eine effiziente und preisgünstige Serienfertigung vergleichsweise dünne Wandungen auf, die in einem Tiefziehverfahren aus einem ebenen Halbzeug herausgearbeitet sind. Schon dadurch ist die Materialdicke der Wandungen begrenzt. Deren Stärken betragen typisch etwa 0,6 bis 2,5 Millimeter. Dennoch sollen in Durchbrechungsstrukturen dieser Wandungen Halteteile abgestützt werden, über die ihrerseits im Innenraum beispielsweise Regalböden oder ähnliche auch mit schweren Waren zu beladende Unterteilungen zu halten sind oder die als Halterungen für einen Temperaturfühler, einen Thermostat, eine Beleuchtung, Teile einer Steuerung oder ähnliches dienen. Letztgenannte Anbauteile werden häufig auch als RLK für Regler-Leuchten-Kombination bezeichnet.

Es ist weiter bekannt, den Halteteil einerseits über den Randbereich der Durchbrechungsstruktur hintergreifende und dabei einander "Rücken an Rücken" gegenüberliegend orientierte Haken derart zu sichern, dass dadurch eine Zugkraft nach außen in Richtung hinter die Wandung wirkt, und andererseits den Halteteil über Federkraft mit einer Kraftkomponente in den Aufnahmeraum entgegen der Zugrichtung der Hakenteile mit Kraft zu beaufschlagen, um auf diese Weise eine spielfreie Klemmabstützung des Halteteils in der Wandung zu erreichen.

Aufgrund des Tiefziehprozesses in der Herstellung der Wandungen haben diese jedoch eine schon über kurze Abstände eine stark schwankende Dicke, zum Beispiel um etwa einen Faktor 3. So können Wandungsstärken von etwa 0,8 Millimetern solchen von etwa 2,2 Millimetern über wenige Zentimeter benachbart liegen. Es ist deswegen häufig schwierig oder gar nicht möglich, das über einen ersten Haken in die Durchbrechungsstruktur eingreifende Halteteil mit einem gegenüberliegenden Rasthaken hinter dem Rand der Wandung einrasten zu lassen und somit zu sichern. Der Rasthaken kann die Toleranzen nicht ausgleichen, da er einen mit seinem festen Rastvorsprung auf eine definierte Dicke optimiert ist. Der Halteteil wird dann nicht hinreichend dicht an die Wandung herangezogen, um eine spaltfreie Anlage erreichen zu können. In einem solchen Fall wird es dann häufig nötig, von der Rückseite aus als Abdichtung zusätzlich Klebeband anzubringen, das bei einem anschließenden Schäumen im Raum außerhalb der Wandungen eine Abdichtung gegenüber dem Aufnahmeraum bewirkt und einen Schaumeintritt in diesen verhindert. Eine solche Montagehilfe bedeutet jedoch eine erhebliche Verkomplizierung und Verteuerung der Herstellung.

Die Offenlegungsschrift DE 10 2004 045 475 A1 zeigt ein Bauteil zur Montage an einer hinterschäumten Wand und ein damit ausgestattetes Kältegerät.

Die Offenlegungsschrift DE 10 2006 012 923 A1 zeigt ein Bauteil zur Montage an einer Wand und ein damit ausgestattetes Gerätegehäuse.

Die Offenlegungsschrift EP 0 892 230 A1 zeigt einen Kühlschrank mit einem doppelwandigen Gehäuse, wobei an der Innenwand des Gehäuses ein Bauteil eingesetzt ist.

Der Erfindung liegt das Problem zugrunde, bei einem Haushaltskühlgerät die Abstützung eines Halteteils in einer Wandung des Aufnahmeraums zu verbessern.

Die Erfindung löst dieses Problem durch ein Haushaltskühlgerät mit den Merkmalen des Anspruchs 1. Hinsichtlich vorteilhafter Ausgestaltungen und Weiterbildungen des Gegenstandes der Erfindung wird auf die weiteren Ansprüche 2 bis 11 verwiesen.

Dadurch, dass zumindest zwei Hakenteile mit zueinander bezüglich der Erstreckung der Fläche der diese abstützenden Wandung im wesentlichen gleichsinnig orientierten Hintergreifflächen zum Hintergreifen der Wandung versehen sind, wobei die Hintergreifflächen im montierten Zustand jeweils eine im wesentlichen in gleiche Richtung orientierte Komponente längs zur Fläche der Wandung und eine Komponente im wesentlichen lotrecht zu dieser aufweisen, können beide Hakenteile hinsichtlich ihrer Eindringtiefe gegeneinander variieren und damit unterschiedliche Stärken der Wandungen ausgleichen. Unter Wandungen werden dabei nicht nur seitliche Wandungen, sondern auch eine Ober-, Rück- oder Unterseite des Aufnahmeraums verstanden. Die Hakenteile können daher den Halteteil zuverlässig mechanisch halten, ohne dass ein Verkleben-weder mit Klebeband noch mit Sprühkleber - oder ähnliche weitere Maßnahmen erforderlich wären.

Ein solcher Halteteil kann dann in vorteilhafter Weise mit einer Einführrichtung lotrecht und in eine Richtung parallel zur Wandung in deren Durchbrechungsstruktur eingesetzt werden, vorzugsweise so weit, bis ein an dem Halteteil angeordnetes Widerlager zum Eingriff in der Durchbrechungsstruktur kommt und dabei ein Zurückziehen des Halteteils entgegen der Orientierung der Hintergreifflächen blockiert. Dann ist eine zuverlässige Sicherung gegen Längsverschieben des Halteteils erreicht, wobei gleichzeitig durch die Schrägstellung der Hintergreifflächen auch eine zur jeweiligen Einsatzwandung lotrechte Auszugssperre erreicht ist.

Insbesondere können die zumindest zwei Hakenteile und einer vorteilhaften Ausführungsvariante einen großen Abstand zueinander in Längsrichtung des Halteteils aufweisen und dadurch einen zuverlässigen Halt des Halteteils über seine ganze Erstreckung ermöglichen. Dabei ist es günstig, wenn die Durchbrechungsstruktur der Wandung mehrere Einsatzöffnungen für die Hakenteile des Halteteils mit einem Wandungssteg dazwischen, der von einem Hakenteil hintergriffen werden kann, aufweist und auch das Widerlager an diesen die Einsatzöffnungen voneinander abgrenzenden Wandungssteg abstützbar ist.

Für eine kraftarme und verhakungsfreie Montage können die Hintergreifflächen vorteilhaft als Abgleitschrägen für den Randbereich der Durchbrechung(en) ausgebildet sein.

Eine zuverlässige Halterung der Hakenteile läßt sich insbesondere erreichen, wenn die Abgleitschrägen sich über zumindest fünf Millimeter, insbesondere zumindest zehn Millimeter, längs zur Wandung erstrecken.

Wenn die Abgleitschrägen sich nach einer zweckmäßigen Weiterbildung der Erfindung über zumindest fünf, insbesondere mehr als zehn Millimeter, lotrecht zur Wandung erstrecken, können damit die o. g. großen Dickenunterschiede ausgeglichen werden; es ist auch bei großen Toleranzen des Tiefziehprozesses ein zuverlässiges Hintergreifen der Wandung im Randbereich der Durchbrechungsstruktur ermöglicht.

Sofern der Halteteil in vorteilhafter Weise mit zumindest einem in Richtung des Aufnahmeraums wirksamen Federbügel versehen ist, der je nach Wandungsdicke in unterschiedlichem Deformationsgrad verformbar ist, kann eine hohe haltende Kraft in Richtung des Aufnahmeraums aufgebracht werden. Insbesondere kann der Federbügel umlaufend und gleichzeitig dichtend ausgebildet sein.

Alternativ kann auch eine separate umlaufende Dichtung vorgesehen sein, die ebenfalls vorteilhaft je nach Wandungsdicke in unterschiedlichem Deformationsgrad verformbar ist und damit einen Toleranzausgleich für die unterschiedlichen Wandstärken bilden kann.

Für eine preiswerte Fertigung und einfache Montage ist der oder jeder Halteteil insbesondere einstückig ausgebildet, zum Beispiel als Mehrkomponentenspritzgußteil, das verschiedene Elastizitäten in Anpassung an verschiedene auftretende Belastungen im Verlauf des Bauteils ermöglicht. Beispielsweise kann die äußere Dichtung in Abweichung vom Korpus eine Gummielastizität aufweisen, etwa dadurch, dass sie gegenüber einem Korpus des Halteteils eine verringerte Materialstärke und/oder ein abweichendes Material aufweist, und dadurch auch die Federwirkung ermöglichen und gleichzeitig den hinter der Wandung liegenden Isolierungsbereich vom Aufnahmeraum über die Dichtung abschirmen. Die Einstückigkeit kann dennoch beibehalten werden.

Trotz der Gummielastizität kann die Dichtung in vorteilhafter Weise aus einem thermoplastischen Kunststoff gebildet und damit an einen die Dichtung haltenden Korpus' des Halteteils anspritzbar sein. Dieser kann eine in sich formstabile Teileinheit aus einem ebenfalls thermoplastischen Kunststoff ausbilden.

Die Montage kann auch manuell mit nur einem Handgriff erfolgen, wobei insbesondere das Anschlagen des Widerlagers als Bestätigung für den korrekten Sitz auch akustisch wahrnehmbar ist.

Sonstige Weiterbildungen der Erfindung sind in den Unteransprüchen wiedergegeben.

Weitere Vorteile und Merkmale der Erfindung sowie deren Weiterbildungen ergeben sich aus in der Zeichnung dargestellten und nachfolgend beschriebenen Ausführungsbeispielen des Gegenstandes der Erfindung.

In der Zeichnung zeigt:
- Fig. 1: ein Haushaltskühlgerät in perspektivischer Ansicht von vorne und oben - ohne Tür - mit einem Aufnahmeraum, der beispielhaft an einer linken seitlichen Wandung mit einer Durchbrechungsstruktur zur Aufnahme eines Halteteils versehen ist, in schematischer Ansicht,
- Fig. 2: einen herausgezeichneten Aufnahmeraum, der insgesamt tiefgezogen und an einer rechten seitlichen Wandung mit einem von außen eingesetzten Halteteil versehen ist, in perspektivischer Ansicht von innen,
- Fig. 3: einen herausgezeichneten Aufnahmeraum, der insgesamt tiefgezogen und an einer rechten seitlichen Wandung mit einem von außen eingesetzten Halteteil versehen ist, in perspektivischer Ansicht von außen,
- Fig. 4: einen Schnitt durch den an der Wandung eingerasteten Halteteil, etwa entlang der Linie IV-IV in Fig. 2,
- Fig. 5: eine ähnliche Schnittansicht wie Fig. 4, jedoch eines herkömmlichen Halteteils ohne eine erfindungsgemäße Ausbildung,
- Fig. 6: den Halteteil nach Fig.4 in perspektivischer Ansicht, vom Aufnahmeraum aus gesehen,
- Fig. 7: den eingesetzten Halteteil nach Fig.4 in Seitenansicht,
- Fig. 8: den Halteteil nach Fig.4 in Draufsicht, vom Aufnahmeraum aus gesehen,
- Fig. 9: das Halteteil nach Fig.4 in perspektivischer Schnittansicht in seiner in der Durchbrechungsstruktur abgestützten Einsatzstellung.

Elemente mit gleicher Funktion und Wirkungsweise sind in den Figuren 1 mit 9 jeweils mit denselben Bezugszeichen versehen.

Das in Figur 1 dargestellte Haushaltskühlgerät HK weist beispielhaft genau einen Aufnahmeraum AR für zu kühlendes Gut auf, auch mehrere Aufnahmeräume AR zum Kühlen und/oder Gefrieren sind möglich. Diese sind durch eine oder mehrere Tür(en) - hier nicht eingezeichnet - verschließbar.

Der Aufnahmeraum AR ist randseitig zu den Seiten und nach hinten sowie oben und unten von Wandungen W eines in der Regel tiefgezogenen Kunststoffteils begrenzt, wobei die Wandungen W dieses Formteils mit Durchbrechungsstrukturen D versehen sein können, wie zum Beispiel in dem schematisch herausgezeichneten Aufnahmeraum AR nach Figur 2 erkennbar ist. Der schmale Raum zwischen den Wandungen W und einem äußeren Gehäuse G des Haushaltskühlgeräts HK ist üblicherweise mit einem Isoliermaterial, wie etwa einem Schaum, ganz oder zumindest großenteils befüllt.

In die Durchbrechungsstrukturen D durch die dünnen Wandungen W (typisch sind Wandungsstärken von etwa 0,6 bis 2,5 Millimetern) sind Halteteile HT rastend einsetzbar-zum Beispiel, wie hier dargestellt, von der Außenseite her -, die im montierten Zustand in den Aufnahmeraum AR hineinragen und die insbesondere einen Temperaturfühler, ein Leuchtmittel und/ oder einen Thermostat halten. Auch eine Abstützung weiterer Teile, wie etwa Regalböden, durch solche Halteteile HT ist möglich.

In einer Wandung W können eine - wie hier dargestellt - oder auch mehrere Durchbrechungsstruktur(en) D vorgesehen sein.

Der oder jeder Halteteil HT hintergreift die Wandung W im Randbereich einer Durchbrechungsstruktur D mit zumindest zwei Hakenteilen H1, H2 hier von außen nach innen. Gleichzeitig ist der Halteteil HT über Federkraft F mit einer Kraftkomponente entgegen der Zugrichtung der Hakenteile H1;H2 kraftbeaufschlagbar, so dass eine bezüglich einer lotrechten Richtung zur Wandung W spielfreie Klemmhalterung des Halteteils HT erreichbar ist.

Wie etwa in Figur 4 gut erkennbar ist, sind zumindest zwei Hakenteile H1, H2 mit zueinander bezüglich der Erstreckung der Fläche der Wandung W gleichsinnig orientierten Hintergreifflächen HF zum Hintergreifen der Wandung W versehen. Diese Hintergreifflächen HF haben im montierten Zustand jeweils eine in gleiche Richtung orientierte Komponente längs zur Fläche der Wandung W und eine Komponente lotrecht zu dieser, die in Richtung der Wandung W zeigt.

Zusätzlich zu diesen Hakenteilen H1, H2 ist der Halteteil HT mit einem Widerlager WL versehen, das in der Durchbrechungsstruktur D derart sicherbar ist, dass ein Zurückziehen des Halteteils HT entgegen der Orientierung der Hintergreifflächen HF längs zur Wandung blockiert ist.

Um diese entgegengesetzte Abstützung einerseits der Hakenteile H1, H2 und andererseits des Widerlagers WL zu ermöglichen, weist die Durchbrechungsstruktur D für die Hakenteile H1,H2 des Halteteils HT mehrere Einsatzöffnungen D1, D2 auf, die durch einen abgrenzende Wandungssteg WS voneinander getrennt sind. An diesem ist das Widerlager WL, das durch eine einfache Stufe ohne hintergreifenden Rastvorsprung gebildet sein kann, abstützbar. Damit ist auch bezüglich einer Längsrichtung der Wandungserstreckung der Halteteil HT zwischen den Hakenteilen H1, H2 einerseits und dem Widerlager WL andererseits klemmend halterbar.

Verschiedene Wandungsdicken an den Einsatzöffnungen D1, D2 der beiden Hakenteile H1, H2 können einfach mit unterschiedlicher Einsatztiefe ausgeglichen werden, wenn die Hintergreifflächen HF als Abgleitschrägen für den zu hintergreifenden Randbereich der Einsatzöffnungen D1, D2 ausgebildet sind. Diese können eine große Breite von zum Beispiel mehr als einem Zentimeter aufweisen und dadurch stabil sein und eine gute Handhabbarkeit bei der Montage aufweisen.

Dabei können sich die Abgleitschrägen über zumindest fünf Millimeter, besser zehn oder fünfzehn Millimeter, längs zur Wandung W erstrecken.

Auch lotrecht zur Wandung W können die Abgleitschrägen sich über zumindest fünf Millimeter, insbesondere zehn oder fünfzehn Millimeter, lotrecht zur Wandung W erstrecken, um damit den Toleranzausgleich hinsichtlich der Wandungsdicke zu ermöglichen.

Ein in montierter Stellung auf Höhe der Wandung W liegender Halsbereich der Hakenteile H1, H2 kann dünn ausgeführt und dadurch mit einer gewissen Elastizität und Biegbarkeit versehen sein.

Trotz der wechselnden Wandungsstärke wird ein sicherer Halt dadurch gewährleistet, dass der Halteteil H mit zumindest einem in Richtung der Wandung W wirksamen Federbügel F versehen ist, der je nach Wandungsdicke in unterschiedlichem Deformationsgrad verformbar ist und dadurch die Schwankungen der Wandungsdicke ausgleichen kann. Diese unterschiedliche Deformierbarkeit als Ausgleich für verschiedene Wandungsdicken ist auch an einer Dichtung DG des Halteteils vorhanden, die den Aufnahmeraum AR gegen das einzubringende Isolationsmaterial im Außenraum abschirmt. Der Federbügel F kann mit einstückiger Bestandteil des Halteteils HT sein.

In der Draufsicht des Halteteils HT ist erkennbar, dass hier die Dichtung DG durch den äußersten Bereich des Federbügels F ausgebildet ist, der einen elastischen Rand des Halteteils HT ausbildet. Die Dichtung DG umläuft in Montagestellung die Durchbrechungsstruktur D jeweils vollständig. Dabei ist die Dichtung DG gummielastisch und je nach Wandungsdicke in unterschiedlichem Deformationsgrad verformbar, so dass bei einer sehr dünnen Wandung W eine äußere Randlinie der Dichtung DG in dichtenden Kontakt zu dieser käme. Bei einer größeren Wandstärke hingegen würde die insgesamt hier lippenartige Dichtung DG mit ihrem Rand weiter nach außen weggedrückt, so dass dann zum Beispiel eine radial weiter innen liegende Linie zur dichtenden Anlage an die Außenseite der Wandung W käme. Damit ist in jedem Fall eine gute Abdichtung des Aufnahmeraums AR beim Einbringen von zunächst flüssigem Schaum in den Zwischenraum zwischen Wandung W und Gehäuse G erreicht.

Trotz der über seinen Verlauf unterschiedlichen Materialeigenschaften kann der oder jeder Halteteil HT dennoch eine die Montage und Handhabung sehr vereinfachende Einstückigkeit aufweisen, indem es zum Beispiel in einem Mehrkomponentenspritzguß (sog. 2K-Verfahren) hergestellt ist.

Zu seiner Montage kann der Halteteil HT maschinell oder insbesondere auch manuell in die Durchbrechungsstruktur D der Wandung W von außen oder innen eingesteckt werden, wobei zur Vereinfachung der Montage insbesondere dass die Einsatzorientierung eines Halteteils HT in die Durchbrechungsstruktur D zwangsweise vorgegeben ist, etwa durch unterschiedlich große Einsatzöffnungen D1 und D2.

Beim Einsetzen des Halteteils HT gelangt dann bei hinreichend weitem Vorschieben der Hakenteile H1, H2 längs zur Wandung W automatisch auch das Widerlager WL an seinen Anschlag am Wandungssteg WS. Durch die Abgleitflächen der Hakenteile H1, H2 wird eine rückfedernde Kraft längs zur Wandung W ausgeübt, die das Widerlager WL in seine Halteposition drückt.

### Bezugszeichenliste:

- HK: Haushaltskühlgerät,
- D: Durchbrechungsstruktur,
- D1: Einsatzöffnung,
- D2: Einsatzöffnung,
- AR: Aufnahmeraum,
- G: Gehäuse,
- W: Wandung,
- WS: Wandungssteg,
- H1: Hakenteil,
- H2: Hakenteil,
- HT: Halteteil,
- WL: Widerlager,
- F: Federbügel,
- DG: Dichtung,
- G: Gehäuse

## Patentansprüche

1. Haushaltskühlgerät (HK) mit zumindest einem Aufnahmeraum (AR) für zu kühlendes Gut, wobei der Aufnahmeraum (AR) von Wandungen (W) begrenzt ist und in zumindest einer der Wandungen (W) zur Abstützung von zumindest einem in den Aufnahmeraum (AR) hineinragenden Halteteil (HT), der insbesondere einen Temperaturfühler, ein Leuchtmittel und/ oder einen Thermostat hält, eine oder mehrere Durchbrechungsstruktur(en) (D) vorgesehen ist oder sind, wobei von dem Halteteil (HT) die Wandung (W) im Randbereich einer Durchbrechungsstruktur (D) mit zumindest zwei Hakenteilen (H1;H2) hintergreifbar ist und der Halteteil (HT) über Federkraft (F) mit einer Kraftkomponente in den Aufnahmeraum (AR) entgegen der Zugrichtung der Hakenteile (H1;H2) kraftbeaufschlagbar ist, wobei zumindest zwei Hakenteile (H1;H2) mit zueinander bezüglich der Erstreckung der Fläche der Wandung (W) im wesentlichen gleichsinnig orientierten Hintergreifflächen zum Hintergreifen der Wandung (W) versehen sind, wobei die Hintergreifflächen im montierten Zustand jeweils eine im wesentlichen in gleiche Richtung orientierte Komponente längs zur Fläche der Wandung (W) und eine Komponente im wesentlichen lotrecht zu dieser aufweisen, wobei der Halteteil (HT) mit einem Widerlager (WL) versehen ist, das in der Durchbrechungsstruktur (D) sicherbar ist und dabei ein Zurückziehen des Halteteils (HT) entgegen der Orientierung der Hintergreifflächen blockiert, **dadurch gekennzeichnet, dass** die Durchbrechungsstruktur (D) mehrere Einsatzöffnungen (D1;D2) für die Hakenteile (H) des Halteteils (HT) aufweist und das Widerlager (WL) an einem die Einsatzöffnungen (D1;D2) voneinander abgrenzenden Wandungssteg (WS) abstützbar ist.

2. Haushaltskühlgerät nach Anspruch 1, **dadurch gekennzeichnet, dass** die Hintergreifflächen als Abgleitschrägen für den Randbereich der Durchbrechung(en) (D) ausgebildet sind.

3. Haushaltskühlgerät nach einem der vorhergehenden Ansprüche, **dadurch gekennzeichnet, dass** die Abgleitschrägen sich über zumindest fünf Millimeter längs zur Wandung (W) erstrecken.

4. Haushaltskühlgerät nach einem der vorhergehenden Ansprüche, **dadurch gekennzeichnet, dass** die Abgleitschrägen sich über zumindest fünf Millimeter lotrecht zur Wandung (W) erstrecken.

5. Haushaltskühlgerät nach einem der vorhergehenden Ansprüche, **dadurch gekennzeichnet, dass** der Halteteil (HT) mit zumindest einem in Richtung der Wandung (W) wirksamen Federbügel (F) versehen ist, der je nach Wandungsdicke in unterschiedlichem Deformationsgrad verformbar ist.

6. Haushaltskühlgerät nach einem der vorhergehenden Ansprüche,**dadurch gekennzeichnet, dass** der Halteteil (HT) mit einer in Montagestellung eine Durchbrechung (D) umlaufenden Dichtung (DG) versehen sind, die je nach Wandungsdicke in unterschiedlichem Deformationsgrad verformbar ist.

7. Haushaltskühlgerät nach den Ansprüchen 5 und 6, **dadurch gekennzeichnet, dass** die Dichtung (DG) durch den äußersten Bereich des Federbügels (F) ausgebildet ist.

8. Haushaltskühlgerät nach einem der Ansprüche 5 bis 7, **dadurch gekennzeichnet, dass** die Dichtung (DG) und/oder der Federbügel (F) den Halteteil (HT) zumindest nahezu vollständig umlaufen.

9. Haushaltskühlgerät nach einem der vorhergehenden Ansprüche, **dadurch gekennzeichnet, dass** der oder jeder Halteteil (HT) einstückig ausgebildet ist.

10. Haushaltskühlgerät nach einem der vorhergehenden Ansprüche, **dadurch gekennzeichnet, dass** der oder jeder Halteteil (HT) in einem Mehrkomponentenspritzguß ausgebildet sind.

11. Haushaltskühlgerät nach Anspruch 7, **dadurch gekennzeichnet, dass** die Einsatzorientierung eines Halteteils (HT) in eine Durchbrechungsstruktur (D) zwangsweise vorgegeben ist.

## Claims

1. Household refrigeration device (HK) having at least one receiving chamber (AR) for items to be cooled, wherein the receiving chamber (AR) is delimited by walls (W) and at least one of the walls (W) is provided for supporting at least one holder part (HT) protruding into the receiving chamber (AR), which especially holds a temperature sensor, an illumination means and/or a thermostat, one or more breakthrough structure(s) (D) is or are provided, wherein the wall (HT) is able to be gripped from behind by the holder part (HT) in the edge area of a breakthrough structure (D) with at least two hook parts (H1; H2) and the holder part (HT) is able to have force applied to it via spring force (F) with a force component in the receiving chamber (AR) against the tensile direction of the hook parts (H1; H2), wherein at least two hook parts (H1; H2) are provided with rear grip surfaces oriented essentially in the same direction as regards the extension of the surface of the wall (W) for gripping the rear of the wall (W), wherein the rear grip surfaces, in the installed position, each have a component oriented essentially in the same direction along the surface of the wall (W) and a component essentially perpendicular to said direction, wherein the holder part (HT) is provided with a counter support (WL), which is able to be secured in the breakthrough structure (D) and in said case block a withdrawal of the holder part (HT) against the orientation of the rear grip surfaces, **characterised in that** the breakthrough structure (D) has a number of insert openings (D1; D2) for the hook parts (H) of the holder part (HT) and the counter support (WL) is able to be supported on a wall web (WS) delimiting the insert openings (D1; D2) from one another.

2. Household refrigeration device according to claim 1, **characterised in that** the rear grip surfaces are embodied as slide-off tapers for the edge area of the breakthrough(s) (D).

3. Household refrigeration device according to one of the preceding claims, **characterised in that** the slide-off tapers extend over at least five millimetres along the wall (W).

4. Household refrigeration device according to one of the preceding claims, **characterised in that** the slide-off tapers extend over at least five millimetres perpendicular to the wall (W).

5. Household refrigeration device according to one of the preceding claims, **characterised in that** the holder part (HT) is provided with at least one spring clip (F) effective in the direction of the wall (W), which is able to be deformed to a different degree of deformation depending on the wall thickness.

6. Household refrigeration device according to one of the preceding claims, **characterised in that** the holder part (HT) is provided with a seal (DG) surrounding a breakthrough (D) in the installed state, which is able to be deformed to a different degree of deformation depending on the wall thickness.

7. Household refrigeration device according to claims 5 and 6, **characterised in that** the seal (DG) is embodied by an outermost area of the spring clip (F).

8. Household refrigeration device according to one of claims 5 to 7, **characterised in that** the seal (DG) and/or the spring clip (F) enclose the holder part (HT) at least almost entirely.

9. Household refrigeration device according to one of the preceding claims, **characterised in that** the holder part or each holder part (HT) is embodied in one piece.

10. Household refrigeration device according to one of the preceding claims, **characterised in that** the holder part or each holder part (HT) is embodied in a multi-component injection moulding.

11. Household refrigeration device according to claim 7, **characterised in that** the insert orientation of a holder part (HT) into a breakthrough structure (D) is necessarily predetermined.

## Revendications

1. Réfrigérateur ménager (HK) comportant au moins un compartiment de réception (AR) pour des produits à réfrigérer, le compartiment de réception (AR) étant délimité par des parois (W), et dans au moins une des parois (W) destinée à soutenir au moins un support (HT) faisant saillie dans le compartiment de réception (AR) et supportant, en particulier, une sonde de température, un moyen d'éclairage et/ou un thermostat, une ou plusieurs structures formant ouverture de passage (D) étant prévues, dans la région du bord d'une structure formant ouverture de passage (D) le support (HT) pouvant venir s'accrocher sur la paroi (W) par l'arrière avec au moins deux crochets (H1 ; H2) et le support (HT) pouvant être sollicité en force par une force élastique (F) présentant une composante de force dirigée dans le compartiment de réception (AR) dans le sens inverse de la traction des crochets (H1 ; H2), au moins deux crochets (H1 ; H2) étant munis de surfaces d'accrochage orientées l'une par rapport à l'autre sensiblement dans le même sens par rapport à l'extension de la surface de la paroi (W) et destinées à venir s'accrocher sur la paroi (W) par l'arriére, lesdites surfaces d'accrochage, à l'état monté, présentant chacune une composante orientée sensiblement dans le même sens le long de la surface de la paroi (W) et une composante sensiblement perpendiculaire à celle-ci, le support (HT) étant pourvu d'un contre-appui (WL) pouvant être fixé dans la structure formant ouverture de passage (D) et qui bloque un retrait du support (HT) dans le sens inverse de l'orientation des surfaces d'accrochage, **caractérisé en ce que** la structure formant ouverture de passage (D) comporte plusieurs ouvertures d'insertion (D1 ; D2) pour les crochets (H) du support (HT) et **en ce que** le contre-appui (WL) peut s'appuyer sur une entretoise de paroi (WS) délimitant les ouvertures d'insertion (D1 ; D2) les unes des autres.

2. Réfrigérateur ménager selon la revendication 1, **caractérisé en ce que** les surfaces d'accrochage sont réalisées sous forme de biseaux de glissement pour la région du bord de la ou des ouvertures de passage (D).

3. Réfrigérateur ménager selon l'une des revendications précédentes, **caractérisé en ce que** les biseaux de glissement s'étendent sur au moins cinq millimètres dans le sens longitudinal par rapport à la paroi (W).

4. Réfrigérateur ménager selon l'une des revendications précédentes, **caractérisé en ce que** les biseaux de glissement s'étendent sur au moins cinq millimètres dans le sens perpendiculaire par rapport à la paroi (W).

5. Réfrigérateur ménager selon l'une des revendications précédentes, **caractérisé en ce que** le support (HT) est pourvu d'un étrier à ressort (F) agissant en direction de la paroi (W) et qui est déformable à des degrés de déformation différents selon l'épaisseur de paroi.

6. Réfrigérateur ménager selon l'une des revendications précédentes, **caractérisé en ce que** le support (HT) est pourvu d'un joint d'étanchéité (DG) faisant le tour d'une ouverture de passage (D) en position de montage et qui est déformable à des degrés de déformation différents selon l'épaisseur de paroi.

7. Réfrigérateur ménager selon les revendications 5 et 6, **caractérisé en ce que** le joint d'étanchéité (DG) est formé par la partie la plus extérieure de l'étrier à ressort (F).

8. Réfrigérateur ménager selon l'une des revendications 5 à 7, **caractérisé en ce que** le joint d'étanchéité (DG) et/ou l'étrier à ressort (F) font au moins presque le tour complet du support (HT).

9. Réfrigérateur ménager selon l'une des revendications précédentes, **caractérisé en ce que** le ou chaque support (HT) est réalisé en une pièce.

10. Réfrigérateur ménager selon l'une des revendications précédentes, **caractérisé en ce que** le ou chaque support (HT) est réalisé en un moulage par injection à plusieurs composants.

11. Réfrigérateur ménager selon la revendication 7, **caractérisé en ce que** l'orientation d'insertion d'un support (HT) dans une structure formant ouverture de passage (D) est obligatoirement prédéfinie.
